# EUROPÄISCHE PATENTSCHRIFT

(11) **EP 1 144 252 B1**
(45) Veröffentlichungstag und Bekanntmachung des Hinweises auf die Patenterteilung: **13.08.2003**
(21) Anmeldenummer: 99965437.9
(22) Anmeldetag: 03.12.1999
(51) Int. Cl.: B65B 51/00

(54) **VERFAHREN ZUM VERSCHLIESSEN SCHLAUCH- ODER BEUTELFÖRMIGER VERPACKUNGSHÜLLEN**
METHOD FOR SEALING TUBULAR OR POUCH-SHAPED PACKAGING WRAPPERS
PROCEDE POUR FERMER DES ENVELOPPES D'EMBALLAGE SOUS LA FORME DE TUYAUX SOUPLES OU DE SACHETS

(30) Priorität: 09.12.1998 DE 19856661
(43) Veröffentlichungstag der Anmeldung: 17.10.2001
(73) Patentinhaber: Poly-clip System GmbH & Co. KG, 60489 Frankfurt am Main (DE)
(72) Erfinder: HANTEN, Jürgen, D-35519 Rockenberg (DE)
(74) Vertreter: Eisenführ, Günther, Dipl.-Ing.
(86) Internationale Anmeldenummer: EP9909483
(87) Internationale Veröffentlichungsnummer: WO00034128

(56) Entgegenhaltungen:
- EP-A- 0 003 181

## Beschreibung

Die Erfindung bezieht sich auf ein Verfahren zum Verschließen einer schlauch- oder beutelförmigen, eine Steifigkeit besitzende Verpackungshülle, bei dem die Verpackungshülle zunächst zu einem Zopf zusammengerafft und der Zopf anschließend von mindestens einer Verschlußklammer umschlossen wird, um den Zopf entgegen einer der Verpackungshülle inhärenten Rückstellkraft zusammengerafft zu halten, und bei dem der von der Verschlußklammer umschlossene Zopf erwärmt wird.

Ein bekanntes Verfahren zum Schließen von schlauchförmigen Verpackungshüllen läuft wie folgt ab: Eine einseitig verschlossene schlauchförmige Verpackungshülle ist so auf ein Füllrohr einer Füllmaschine aufgezogen, daß sich ihr verschlossenes Ende vor der Mündungsöffnung des Füllrohres befüllt. Durch das Füllrohr wird Füllgut in die schlauchförmige Verpackungshülle gepreßt. Dadurch wird weitere Verpackungshülle vom Füllrohr abgezogen. Ist die schlauchförmige Verpackungshülle mit der gewünschten Menge Füllgut befüllt, wird die Verpackungshülle vor der Mündung des Füllrohres soweit eingeschnürt, daß ein Füllgut-freier Verpackungshüllenzopf entsteht. Dieser wird anschließend beispielsweise durch das Auseinanderbewegen zweier Verdrängerscheren einer Verschließmaschine soweit verlängert, daß die Länge des Füllgut-freien Verpackungshüllenzopfes ausreicht, um zwei Verschlußklammern aufzunehmen. Nachdem die beiden Verschlußklammern um den Füllgut-freien Verpackungshüllenzopf gesetzt worden sind, wird die Verpackungshülle zwischen beiden Verschlußklammern durchtrennt. Eine fertig befüllte und an ihren beiden Enden verschlossene Verpackung wird dadurch von der übrigen Verpackungshülle abgetrennt. Die übrige Verpackungshülle ist wiederum an ihrem vor der Mündung des Füllrohres liegenden Ende verschlossen und kann wie zuvor beschrieben befüllt und verschlossen werden.

Die an ihren beiden Enden verschlossene schlauchförmige Verpackung ist beispielsweise eine Wurst. Gerade bei Würsten soll der von der zusammengerafften Verpackungshülle und den Verschlußklammern gebildete Verschluß an jedem Wurstende so dicht sein, daß möglichst keine Bakterien an den verderblichen Inhalt der Wurst gelangen können. Ziel ist es beispielsweise, eine Wurst für eine längere Zeit, beispielsweise ein Jahr ohne Kühlung lagern zu können. Die meisten heutzutage auf dem Markt befindlichen Würste sind mit Verschlußklammern aus Aluminium verschlossen. Es hat sich herausgestellt, daß die Verschlüsse an beiden Enden solcher Würste je nach Material der Verpackungshülle nicht immer ausreichend dicht sind, so daß es erforderlich ist, viele Würste in einer Kühlkette zu lagern.

Aus der DE-AS 11 27 273 ist es bekannt, derartige Verpackungen aus schrumpffähigen Kunststofffolien im Bereich der Verschlußklammer dadurch zu verschmelzen, daß die Verschlußklammer beim Verschließen erwärmt wird und das Volumen des Folienzopfes unter der Klammer infolge der Schrumpfung vergrößert wird. Dies beschränkt die Wahl des Verpackungsmaterials erheblich; der Erfolg hängt ferner davon ab, daß die Schmelztemperatur im gesamten Zopf erreicht wird.

Der aus der EP 0 003 181 A1 bekannte Vorschlag, den späteren Zopfbereich einer Verpackung der vorliegenden Art mit kalt verflüssigbarem Kunstharz zu beschichten, so daß beim Raffen des Zopfes das Harz in dessen Zwischenräume fließt und außerdem eine aus dem Harz bestehende Kappe das Zopfende umgibt, stellt nicht nur ein aufwendiges Verfahren dar, sondern verbietet sich auch vor allem beim Verpacken von Lebensmitteln.

Ziel der Erfindung ist es, das dichte Verschließen von Verpackungen aus einer schlauch- oder beutelförmigen Verpackungshülle auf einfache und sichere Art zu bewerkstelligen.

Dieses Ziel wird erfindungsgemäß durch ein Verfahren der eingangs genannten Art erreicht, welches sich dadurch auszeichnet, daß der Zopf nach dem Umschließen mit der Verschlußklammer auf eine Temperatur erwärmt wird, bei der die Steifigkeit oder die Rückstellkraft der Verpackungshülle kleiner ist als während des Umschließens.

Dem liegt die Erkenntnis zugrunde, daß die von einer Verschlußklammer auf den von ihr eingeschlossenen Verpackungshüllenzopf ausgeübte Kraft oft nicht ausreicht, um die zusammengeraffte Verpackungshülle vollständig zu komprimieren, so daß in den Falten der Verpackungshülle Kapillaren zwischen dem Inneren und dem Äußeren der Verpackung verbleiben, deren Vorhandensein oder Größe von einer der Verpackungshülle innewohnenden Steifigkeit bzw. Rückstellkraft und einer von der Elastizität der Verschlußklammern bestimmten Zuhaltekraft abhängt. Es hat sich gezeigt, daß sich die Steifigkeit der Verpackungshülle und die ihr innewohnende Rückstellkraft durch Erwärmen der Verpackungshülle verringern läßt, weil dadurch die Rückstellkraft soweit verringert wird, daß mögliche Kapillaren in den Falten der Verpackungshülle vollständig geschlossen werden, ohne dazu die Zuhaltekraft weiter erhöhen zu müssen.

Vorzugsweise wird zum Erwärmen des Verpackungshüllenzopfes die Verschlußklammer erwärmt. Wenn, wie bevorzugt, als Verschlußklammer eine Metallklammer, vorzugsweise eine Aluminiumklammer, verwendet wird, kann die Verschlußklammer induktiv erwärmt werden. Alternativ ist es möglich, eine elektrisch leitende Verschlußklammer durch Hindurchleiten eines elektrischen Stroms zu erwärmen. Ebenso ist es denkbar, die Verschlußklammer mittels eines Lasers zu erwärmen.

Bevorzugt wird eine Verfahrensführung, bei der der Verpackungshüllenzopf zunächst mittels einer Verschlußklammer und der ihr innewohnenden Zuhaltekraft auf einen Durchmesser komprimiert wird, der 5 bis 10 % kleiner ist, als der Durchmesser einer vollständig und ohne Zwischenräume zusammengerafften Verpackungshülle und bei dem der Verpackungshüllenzopf anschließend soweit erwärmt wird, daß die Steifigkeit der Verpackungshülle soweit abnimmt, daß sich alle Zwischenräume schließen, so daß keine Zwischenräume verbleiben. Vorzugsweise wird es dabei vermieden, den Verpackungshüllenzopf auf eine höhere Temperatur als zum Schließen der Zwischenräume erforderlich zu erwärmen, um beispielsweise ein Schmelzen der Verpackungshülle mit der möglichen Folge des Platzens der Verpackungshülle zu vermeiden.

Indem lediglich der von einer Verschlußklammer umschlossene Teil einer Verpackungshülle erwärmt wird, und nicht etwa der von einer prallen Füllung auf ihren vollen Durchmesser ausgedehnte Teil der schlauchförmigen Verpackungshülle, wird ebenfalls vermieden, daß die Verpackungshülle infolge des in ihr herrschenden Innendruckes platzt.

Die Erfindung soll nun anhand eines Ausführungsbeispieles mit Hilfe der Figuren näher erläutert werden. Diese zeigen:
Fig. 1 eine an ihren beiden Enden mit Verschlußklammern verschlossene Wurst;
Fig. 2 einen Querschnitt durch die Wurst aus Fig. 1 im Bereich einer ihrer Verschlußklammern vor dem Erwärmen; und
Fig. 3 den Quershnitt aus Fig. 2 nach dem Erwärmen.

Die in Fig. 1 abgebildete Wurst 10 wird von einer schlauchförmigen Verpackungshülle 12 gebildet, die mit einem pastösem Füllgut befüllt ist und an ihren beiden Enden mittels jeweils einer Verschlußklammer 14 und 16 verschlossen ist. Die Verpackungshülle 12 ist dort, wo sich die Verschlußklammern 14 und 16 befinden, zu jeweils einem Verpackungshüllenzopf 18 und 20 zusammengerafft.

Um die in Fig. 1 abgebildete Wurst 10 herzustellen, wird die einseitig verschlossene Verpackungshülle 12 zunächst wie eingangs beschrieben mit Füllgut befüllt und dann an ihrem zweiten, bis dahin offenen Ende zu dem Zopf 20 zusammengerafft. Um den Zopf 20 wird dann die Verschlußklammer 16 gesetzt. Die Kraft, mit der die Verschlußklammer 16 um den Zopf 20 gesetzt wird und mit der die Verschlußklammer plastisch verformt wird, ist dabei so bemessen, daß die von der Verschlußklammer 16 auf den Verpackungshüllenzopf 20 ausgeübte Zuhaltekraft diesen auf einen Durchmesser komprimiert, der circa 7 % kleiner ist, als der minimale Durchmesser der vollständig zusammengedrückten Verpackungshülle. Das heißt, das Verpackungshüllenmaterial wird im Bereich der Verschlußklammer 16 komprimiert. Dennoch bleiben aufgrund der Steifigkeit des Verpackungshüllenmaterials Kapilaren oder Zwischenräume 26 bestehen. Dieser Zustand ist in der Schnittzeichnung in Fig. 2 dargestellt.

Ausgehend von diesem Zustand wird die Verschlußklammer 16 auf eine Temperatur erwärmt, bei der die Steifigkeit der Verpackungshülle im Bereich des von der Verschlußklammer 16 umschlossenen Verpackungshüllenzopfes 20 soweit verringert wird, daß sich die Zwischenräume 26 unter Einfluß der von der Verschlußklammer 16 ausgeübten Zuhaltekraft vollständig schließen. Die Zuhaltekraft der Verschlußklammer 16 muß dazu nicht erhöht werden. Die Zuhaltekraft der Verschlußklammer 16 hängt davon ab, mit welcher Kraft die Schenkel der Verschlußklammer 16 zwischen Stempel und Matritze einer Verschließmaschine um den Verpackungshüllenzopf 20 herumgebogen werden. Es ist leicht vorstellbar, daß eine Erhöhung dieser Verschließkraft zum Erhöhen der Zuhaltekraft mit größerem Verschleiß an der Verschließmaschine verbunden wäre. Dieser erhöhte Verschleiß wird in vorteilhafter Weise durch das Erwärmen der Verschlußklammer 16 nach dem Verschließen und damit durch das Erwärmen des Verpackungshüllenzopfes 20 vermieden.

Die auf die beschriebene Weise verschlossene Wurst 10 ist so dicht verschlossen, daß keine Bakterien mehr über die Verpackungshüllenzöpfe 18 und 22 in das innere der Wurst 10 eindringen können.

## Patentansprüche

1. Verfahren zum Verschließen einer schlauch- oder beutelförmigen, eine Steifigkeit besitzende Verpackungshülle, bei dem die Verpackungshülle (12) zu einem Zopf (18, 20) zusammengerafft und der Zopf (18, 20) anschließend von einer Vershlußkiammer (14, 16) umschlossen wird, um den Zopf (18, 20) entgegen einer der Verpackungshülle (12) inhärenten Rückstellkraft zusammengerafft zu halten, und bei dem der von der Verschlußklammer umschlossene
Zopf (18, 20) erwärmt wird,
**dadurch gekennzeichnet, daß** der Zopf (18, 20) nach dem Umschließen mit der Verschlußklammer (14, 16) auf eine Temperatur erwärmt wird, bei der die Steifigkeit oder die Rückstellkraft der Verpackungshülle (12) kleiner ist, als während des Umschließens.

2. Verfahren nach Anspruch 1,
**dadurch gekennzeichnet, daß** zum Erwärmen des Zopfes (18, 20) die aus Metall bestehende Verschlußklammer (14, 16) induktiv erwärmt wird.

3. Verfahren nach Anspruch 1,
**dadurch gekennzeichnet, daß** zum Erwärmen des Zopfes (18, 20) die aus Metall bestehende Verschlußklammer (14, 16) erwärmt wird, indem elektrischer Strom durch die Verschlußklammer (14, 16) geleitet wird.

4. Verfahren nach Anspruch 1,
**dadurch gekennzeichnet, daß** zum Erwärmen des Zopfes (18, 20) die Verschlußklammer (14, 16) mittels eines Lasers erwärmt wird.

5. Verfahren nach einem der Ansprüche 1 bis 4,
**dadurch gekennzeichnet, daß** der Verpackungshüllenzopf (18, 20) zunächst mittels einer Verschlußklammer (14, 16) auf einen Durchmesser komprimiert wird, der 5% bis 10% kleiner ist als der Durchmesser einer vollständig und ohne Zwischenräume (26) zusammengerafften Verpackungshülle (12), und daß der Verpackungshüllenzopf (18, 20) anschließend soweit erwärmt wird, daß die Steifigkeit der Verpackungshülle (12) bis zum Schließen alle Zwischenräume (26) abnimmt.

## Claims

1. Method of closing a tubular or bag-like packaging casing which has a degree of rigidity, in the case of which the packaging casing (12) is gathered together to form a pleat (18, 20) and the pleat (18, 20) is then enclosed by a closure clip (14, 16) in order to keep the pleat (18, 20) gathered together counter to a restoring force inherent in the packaging casing (12), and in the case of which the pleat (18, 20) enclosed by the closure clip is heated, **characterized in that**, following enclosure by the closure clip (14, 16), the pleat (18, 20) is heated to a temperature at which the degree of rigidity or the restoring force of the packaging casing (12) is smaller than during the enclosing operation.

2. Method according to Claim 1, **characterized in that**, for the purpose of heating the pleat (18, 20), the closure clip (14, 16), which consists of metal, is heated inductively.

3. Method according to Claim 1, **characterized in that**, for the purpose of heating the pleat (18, 20), the closure clip (14, 16), which consists of metal, is heated by electric current being conducted through the closure clip (14, 16).

4. Method according to Claim 1, **characterized in that**, for the purpose of heating the pleat (18, 20), the closure clip (14, 16) is heated by means of a laser.

5. Method according to one of Claims 1 to 4, **characterized in that** the packaging-casing pleat (18, 20) is first of all compressed, by means of a closure clip (14, 16), to a diameter which is from 5% to 10% smaller than the diameter of a packaging casing (12) which is gathered together to the full extent and has no interspaces (26), and **in that** the packaging-casing pleat (18, 20) is then heated to the extent where the degree of rigidity of the packaging casing (12) decreases until all the interspaces (26) are closed.

## Revendications

1. Procédé pour fermer une enveloppe d'emballage sous forme de gaine tubulaire ou de sachet, ayant de la rigidité, suivant lequel l'enveloppe (12) d'emballage est ramassée en une tresse (18, 20) et la tresse (18, 20) est ensuite enserrée par une agrafe (14, 16) de fermeture, afin de maintenir la tresse (18, 20) ramassée à l'encontre d'une force de rappel inhérente à l'enveloppe (12) d'emballage, et suivant lequel la tresse (18, 20) enserrée par l'agrafe de fermeture est échauffée,
**caractérisé en ce que** la tresse (18, 20) est, après avoir été enserrée par l'agrafe (14, 16) de fermeture, échauffée à une température à laquelle la rigidité ou la force de rappel de l'enveloppe (12) d'emballage est moindre que pendant le serrage.

2. Procédé suivant la revendication 1, **caractérisé en ce que**, afin d'échauffer la tresse (18, 20), l'agrafe (14, 16) de fermeture constituée de métal est échauffée par induction.

3. Procédé suivant la revendication 1, **caractérisé en ce que**, afin d'échauffer la tresse (18, 20), l'agrafe (14, 16) de fermeture constituée de métal est échauffée par le fait qu'un courant électrique passe dans l'agrafe (14, 16) de fermeture.

4. Procédé suivant la revendication 1, **caractérisé en ce que**, afin d'échauffer la tresse (18, 20), l'agrafe (14, 16) de fermeture est échauffée au moyen d'un laser.

5. Procédé suivant l'une des revendications 1 à 4, **caractérisé en ce que** la tresse (18, 20) d'enveloppe d'emballage est d'abord, au moyen d'une agrafe (14, 16) de fermeture, comprimée à un diamètre qui est de 5% à 10% inférieur au diamètre d'une enveloppe (12) d'emballage totalement ramassée, et sans espaces (26) intermédiaires, et **en ce que** la tresse (18, 20) d'enveloppe d'emballage est ensuite suffisamment échauffée pour que la rigidité de l'enveloppe (12) d'emballage diminue jusqu'à ce que tous les espaces (26) intermédiaires soient fermés.
